# EUROPÄISCHE PATENTSCHRIFT

(11) **EP 1 357 026 B1**
(45) Veröffentlichungstag und Bekanntmachung des Hinweises auf die Patenterteilung: **23.03.2005**
(21) Anmeldenummer: 03008714.2
(22) Anmeldetag: 15.04.2003
(51) Int. Cl.: B65B 11/28, B65B 11/54

(54) **Vorrichtung und Verfahren zur Verpackung kleinstückiger Artikel**
Apparatus and method for packaging small articles
Dispositif et procédé d'emballage de petits articles

(30) Priorität: 22.04.2002 DE 10217893
(43) Veröffentlichungstag der Anmeldung: 29.10.2003
(73) Patentinhaber: THEEGARTEN-PACTEC GMBH & CO. KG, 01237 Dresden (DE)
(72) Erfinder: Kmoch, Werner, 01237 Dresden (DE); Stötzner, Rolf, 01219 Dresden (DE); Neubert, Dirk, 01796 Dohma, Ortsteil Cotta B (DE)
(74) Vertreter: Grünecker, Kinkeldey, Stockmair & Schwanhäusser Anwaltssozietät

(56) Entgegenhaltungen:
- EP-A- 0 733 548
- EP-A- 0 816 229

## Beschreibung

Die vorliegende Erfindung betrifft eine Vorrichtung und ein Verfahren zur Verpackung kleinstückiger Artikel, insbesondere von Schokoladenstücken, gemäss dem Oberbegriff der Ansprüche 1 und 19. Eine derartige Vorrichtung ist aus der EP-A-816 229 bekannt.

Bei der Produktion kleinstückiger Artikel, insbesondere in der Süßwarenindustrie, wie z.B. Schokoladenstücken oder dergleichen, werden kontinuierlich arbeitende Maschine mit hoher Leistung eingesetzt, wobei bei einem Verpackungsschritt der Produktion der Artikel mit einem Packstoff zusammengebracht und in einem vorbestimmten Erscheinungsbild für den Verkauf verpackt wird.

Hierbei sind der Artikel und der Packstoff empfindlich gegenüber Belastungen, wie z.B. Druck und dergleichen. Des Weiteren ist das Erscheinungsbild des Packstoffes nach der Verpackung von großer Bedeutung für den Verkaufserfolg des Artikels.

Dadurch ist das Verpacken des kleinstückigen Artikels, insbesondere mit einer anspruchsvollen Faltart des Packstoffes, bei hohen Leistungen der Maschinen problematisch bzw. wirkt einschränkend auf die Produktionsgeschwindigkeit der kleinstückigen Artikel.

Der Erfindung liegt die Aufgabe zugrunde, eine Vorrichtung zur Verpackung kleinstückiger Artikel, insbesondere von Schokoladestücken, zu verbessern, derart, dass ein Packstoff mit wesentlich reduzierter Belastung im erhöhten Leistungsbereich der Produktion um den Artikel gelegt wird.

Der Erfindung liegt ferner die Aufgabe zugrunde, ein Verfahren zur Verpackung kleinstückiger Artikel, insbesondere von Schokoladestücken, zu verbessern, derart, dass ein Packstoff eines Artikels reduzierter Belastung ausgesetzt wird bei der Verpackung des Artikels im erhöhten Leistungsbereich der Maschinen.

Hinsichtlich einer Vorrichtung wird die Aufgabe erfindungsgemäß durch eine Vorrichtung zur Verpackung kleinstückiger Artikel, insbesondere von Schokoladestücken, mit einem Drehkopf zum Übernehmen der Artikel von einer Zuführeinrichtung und zum Übergeben der Artikel an eine Abführeinrichtung gelöst, wobei der Drehkopf eine Mehrzahl von in Umfangsrichtung des Drehkopfes abfolgend angeordneten Aufnahmeeinrichtungen und Falteinrichtungen aufweist, die Aufnahmeeinrichtung mit dem Artikel und einem an dem Artikel angeordneten Packstoff und die Falteinrichtung relativ zueinander bewegbar sind, dadurch gekennzeichnet, dass eine Bewegungsbahn der Aufnahmeeinrichtung durch die Falteinrichtung hindurch verläuft.

Durch die relative Bewegung zwischen der Aufnahmeeinrichtung und der Falteinrichtung ist es vorteilhafte Weise möglich, die Verpackung des kleinstückigen Artikels in einer kurzen Zeitperiode durchzuführen.

Nach einem weiteren bevorzugten Ausführungsbeispiel weist die Aufnahmeeinrichtung zumindest zwei opponierend zueinander angeordnete Halteeinheiten auf, wobei die Halteeinheiten den Artikel und den Packstoff zwischen sich aufnehmen.

Nach einem weiteren bevorzugten Ausführungsbeispiel sind die Halteeinheiten um zueinander parallel angeordneter Drehachsen drehbar gelagert.

Nach einem weiteren bevorzugten Ausführungsbeispiel weist die Halteeinheit jeweils einen Stempel und einen Haltearm auf.

Nach einem weiteren bevorzugten Ausführungsbeispiel weist der Haltearm einen ersten und einen zweiten Armabschnitt auf, wobei der erste Armabschnitt am Umfang des Drehkopfes angeordnet und mit dem Stempel verbunden ist, und der zweite Armabschnitt an dem Drehkopf drehgelagert ist und den ersten Armabschnitt mit dem Drehkopf verbindet.

Nach einem weiteren bevorzugten Ausführungsbeispiel ist der erste Abschnitt des Haltearmes mit einem vorbestimmten Radius gebogen, und der zweite Abschnitt des Haltearmes weist eine entweder gerade oder eine gebogene Form auf.

Nach einem weiteren bevorzugten Ausführungsbeispiel ist die Falteinrichtung zwischen den Halteeinheiten der Aufnahmeeinrichtung schwenkbar angeordnet.

Gemäß einem weiteren bevorzugten Ausführungsbeispiel besteht die Falteinrichtung aus einem Schwenkarm, der an einer Seite an dem Drehkopf schwenkbar gelagert ist und an einer gegenüberliegenden Seite einen Faltschacht aufweist. Hierbei weist der Faltschacht eine Form für Bunchfaltung oder Brieffaltung oder Säckchenfaltung auf.

Nach einem weiteren bevorzugten Ausführungsbeispiel ist in dem Faltschacht der erste Armabschnitt des Haltearmes einer der Halteeinheiten angeordnet.

Nach einem weiteren bevorzugten Ausführungsbeispiel entspricht der Radius des ersten Armabschnittes des Haltearmes einen Abstand zwischen einem Mittelpunkt des Durchganges des Faltschachtes und einem Mittelpunkt eines Lagerpunktes der Falteinrichtung an dem Drehkopf.

Dadurch ist es vorteilhafte Weise möglich, den Faltschacht der Falteinrichtung in einer kontinuierlichen Bewegung über die ersten Armabschnitte mit den Stempel der Haltearme der Halteeinheiten zu schwenken.

Nach einem weiteren bevorzugen Ausführungsbeispiel ist die relative Bewegung der Aufnahmeeinrichtung und der Falteinrichtung zueinander kontinuierlich während einer Drehbewegung des Drehkopfes um eine Drehhauptachse.

Nach einem weiteren bevorzugten Ausführungsbeispiel erfolgt die relative Bewegung der Aufnahmeeinrichtung und der Falteinrichtung zueinander während eines Umlaufs des Drehkopfes um zumindest einen Winkel von 270°. Hierbei entspricht der Winkel einer Zeitperiode, in der zumindest drei Arbeitsschritte durchführbar sind.

Gemäß einem weiteren bevorzugten Ausführungsbeispiel besteht der Drehkopf aus einer ersten und einer zweiten gegenüberliegend angeordneten Antriebseinheit, die durch einen Mittelabschnitt miteinander verbunden sind. Hierbei sind die Aufnahmeeinrichtungen an der ersten Antriebseinheit angeordnet.

Gemäß einem weiteren bevorzugten Ausführungsbeispiel sind die Falteinrichtungen an der zweiten Antriebseinheit angeordnet.

Nach einem weiteren bevorzugten Ausführungsbeispiel ist jeweils eine Falteinrichtung eine Aufnahmeeinrichtung gegenüberliegend angeordnet.

Hinsichtlich eines Verfahrens wird die Aufgabe erfindungsgemäß durch ein Verfahren zur Verpackung kleinstückiger Artikel, insbesondere von Schokoladestücken, mit den Verfahrensschritten gelöst: Aufnehmen des Artikels zusammen mit einem Packstoff durch eine Aufnahmeeinrichtung, Anbringen des Packstoffes an dem Artikel durch eine relative Bewegung zwischen einer Falteinrichtung und der Aufnahmeeinrichtung zueinander und Abgeben des mit Packstoff verpackten Artikels an eine Abführeinrichtung dadurch gekennzeichnet, dass der Artikel mit dem Packstoff durch die Falteinrichtung hindurchbewegt wird.

Nach einem bevorzugten Ausführungsbeispiel wird die relative Bewegung während einer kontinuierlichen Drehung der Falteinrichtung und der Aufnahmeeinrichtung um eine Drehhauptachse durchgeführt.

Nach einem weiteren bevorzugten Ausführungsbeispiel wird das Anbringen des Packstoffes an dem Artikel während der Drehung der Falteinrichtung und der Aufnahmeeinrichtung um zumindest 270° um die Drehhauptachse durchgeführt.

Weitere vorteilhafte Ausgestaltungen der erfindungsgemäßen Vorrichtung und des erfindungsgemäßen Verfahrens sind in den übrigen Unteransprüchen dargelegt.

Die Erfindung wird nachstehend anhand von Ausführungsbeispielen und zugehörigen Zeichnungen näher erläutert. In diesen zeigen:
- Fig. 1: eine Schnittansicht eines erfindungsgemäßen Drehkopfes,
- Fig. 2: eine schematische perspektivische Darstellung eines erfindungsgemäßen Drehkopfes,
- Fig. 3: eine schematische perspektivische Darstellung eines weiteren erfindungsgemäßen Drehkopfes mit einem zu der Fig. 2 verschiedenen Faltschacht, und
- Fig. 4: eine schematische perspektivische Darstellung eines erfindungsgemäßen Drehkopfes mit einem zu Fig. 2 und 3 verschiedenen Faltschacht.

Nachfolgend wird eine Vorrichtung und ein Verfahren zur Verpackung kleinstückiger Artikel nach einem Ausführungsbeispiel der Erfindung unter Bezugnahme auf die Fig. 1 bis 4 erläutert.

In Fig. 1 ist eine Schnittansicht eines Drehkopfes 5 dargestellt, der, ohne hierauf beschränkt zu sein, fünf Aufnahmeeinrichtungen 11 und fünf Falteinrichtungen 7 aufweist.

Die Aufnahmeeinrichtung 11 besteht aus zumindest zwei opponierend zueinander angeordnete Halteeinheiten 3, 4. Hierbei bestehen die Halteeinheiten 3, 4 aus jeweils einem Stempel 3a, 4a und jeweils einen Haltearm 3b, 4b. Der Haltearm 3b, 4b ist auf einer Seite an dem Drehkopf 5 drehbar gelagert und auf der anderen Seite mit dem Stempel 3a, 4a verbunden.

Des Weiteren ist der Haltearm 3b, 4b in einem ersten und einem zweiten Armabschnitt unterteilt. Der mit dem Stempel 3a, 4a verbundenen ersten Armabschnitt des Haltearmes 3b, 4b weist eine mit einem vorbestimmten Radius gebogene Form auf, und der an dem Drehkopf 5 drehbar gelagerten zweiten Armabschnitt des Haltearmes 3b, 4b weist entweder eine geradlinige oder eine gebogene Form auf.

Zwischen jeweils zwei Halteeinheiten 3, 4 einer Aufnahmeeinrichtung 11 ist eine Falteinrichtung 7 angeordnet. Die Falteinrichtung 7 besteht aus einem Schwenkarm, der an einer Seite an dem Drehkopf 5 schwenkbar gelagert ist, und an einer gegenüberliegenden Seite einen Faltschacht 7a mit einem Durchgang aufweist. Durch den Durchgang des Faltschachtes 7a der Falteinrichtung 7 sind die bogenförmig gekrümmten ersten Armabschnitte der Haltearme 3b, 4b der Halteeinheiten 3, 4 der Aufnahmeeinrichtung 11 mit den Stempeln 3a, 4a hindurch bewegbar. Der Faltschacht 7a der Falteinrichtung 7 weist eine Form für Bunchfaltung oder Brieffaltung oder Säckchenfaltung auf.

Des Weiteren entspricht der Radius des ersten Armabschnittes des Haltearmes 3b, 4b einen Abstand zwischen einem Mittelpunkt des Durchganges des Faltschachtes 7a und einem Mittelpunkt eines Lagerpunktes der Falteinrichtung 7 an dem Drehkopf 5, wodurch eine kontinuierliche Bewegung des Faltschachtes 7a der Falteinrichtung 7 über die Armabschnitte der Haltearme 3b, 4b der Halteeinheiten 3, 4 und die Stempel 3a, 4a möglich ist.

Nachfolgend wird die Verpackung des Artikels 1 mit dem Packstoff 2 durch den Drehkopf 5 geschildert.

Der Artikel 1 wird durch die Zuführeinrichtung 6 an den Drehkopf 5 zugeführt. An einer Übergabeposition wird der Artikel 1 mit dem Packstoff 2 von einer Aufnahmeeinrichtung 11 des Drehkopfes 5 aufgenommen. Hierbei ergreifen die Stempel 3a, 4a den Artikel 1 und den Packstoff 2 durch eine Schwenkbewegung der Haltearme 3b, 4b der Halteeinheiten 3, 4. Durch eine Drehbewegung des Drehkopfes 5 wird die Aufnahmeeinrichtung 11 mit dem Artikel 1 und dem Packstoff 2 von der Zuführeinrichtung 6 wegbewegt.

Während der Drehbewegung des Drehkopfes 5 wird die Falteinrichtung 7 von einem Haltearm 3b einer Halteeinheit 3 zu dem gegenüberliegend angeordneten Haltearm 4b der anderen Halteeinheit 4 bewegt. Hierbei werden die Stempel 3a, 4a mit dem Artikel 1 und dem Packstoff 2 auf einer kreisförmigen Bewegungsbahn relativ zu der Falteinrichtung 7 durch den Faltschacht 7a bewegt, wodurch der Packstoff 2 an dem Artikel 1 angelegt wird.

Der mit dem Packstoff 2 verpackten Artikel 1 wird zu einer Abgabeposition weiter transportiert, an der der Artikel an eine Abführeinrichtung übergeben wird.

Nach der Abgabe des Artikels 1 an die Abführeinrichtung wird beim Weiterdrehen des Drehkopfes 5 die Falteinrichtung 7 in die Ausgangsposition gebracht, d.h., die Falteinrichtung 7 wird wieder auf die ursprüngliche Anfangseite bezogen auf die Aufnahmeeinrichtung 11 bewegt.

In Fig. 2 ist eine schematische perspektivische Darstellung des Drehkopfes 5 gezeigt.

Der Drehkopf 5 besteht aus einer ersten und einer zweiten gegenüberliegend angeordneten Antriebseinheiten 5a, 5b, die durch einen Mittelabschnitt 10 miteinander verbunden sind. An der ersten Antriebseinheit 5a sind die Aufnahmeeinrichtung 11 angeordnet. An der zweiten Antriebseinheit 5b sind die Falteinrichtungen 7 angeordnet, so dass je eine Falteinrichtung 7 eine Aufnahmeeinrichtung 11 gegenüberliegt.

Der Faltschacht 7a der Falteinrichtung 7 ist so angeordnet, dass die Stempel 3a, 4a mit den ersten bogenförmigen Armabschnitte der Haltearme 3b, 4b durch diesen hindurch bewegbar sind.

Der Durchgang des Faltschachtes 7a und die Stempel 3a, 4a weisen eine kreisförmige zylindrische Form auf.

Durch die kreisförmige zylindrische Form des Faltschachtes 7a der Falteinrichtung 7 ist es möglich den Verschluss des Packstoffes 2 am Kopf oder am Boden des Artikels 1 anzubringen.

In Fig. 3 ist eine schematische perspektivische Darstellung des Drehkopfes 5 gezeigt.

Hierbei weist der Durchgang des Faltschachtes 7a der Falteinrichtung 7 und die Stempel 3a, 4a eine quadratische zylindrische Form auf, die in axiale Richtung des Faltschachtes 7a offen ist. Dadurch ist es möglich, die Verschlüsse des Packstoffes 2 seitlich des Artikels 1 anzubringen.

Die Form des Faltschachtes 7a ist für eine Faltart des Artikels 1 verwendbar, die verschieden zu der in der Fig. 2 gezeigten Faltart des Artikels 1 ist.

In Fig. 4 ist eine schematische perspektivische Darstellung eines Drehkopfes 5 mit einem Faltschacht 7a für eine weitere Faltart des Artikels 1 verschieden zu den in den Fig. 3 und 4 gezeigten Faltarten des Artikels 1 dargelegt.

Hierbei weist der Faltschacht 7a einen zu der ersten Antriebseinheit 5a gerichteten offenen Seite auf.

Im Gegensatz zu den in Fig. 2 und 3 beschriebenen bevorzugten Ausführungsbeispielen wird bei diesem bevorzugten Ausführungsbeispiel der Artikel 1 an den Seiten von den Stempel 3a, 4a der Aufnahmeeinrichtung 11 gegriffen. Dadurch ist es möglich, den Verschluss des Packstoffes 2 auf einer Seite des Artikels 1 anzubringen.

## Patentansprüche

1. Vorrichtung zur Verpackung kleinstückiger Artikel (1), insbesondere von Schokoladenstücken, mit einem Drehkopf (5) zum Übernehmen der Artikel (1) von einer Zuführeinrichtung (6) und zum Übergeben der Artikel (1) an eine Abführeinrichtung, wobei der Drehkopf (5) eine Mehrzahl von in Umfangsrichtung des Drehkopfes (5) abfolgend angeordneten Aufnahmeeinrichtungen (11) und Falteinrichtungen (7) aufweist, die Aufnahmeeinrichtung (11) mit dem Artikel (1) und einem an dem Artikel (1) angeordneten Packstoff (2) und die Falteinrichtung (7) relativ zueinander bewegbar sind **dadurch gekennzeichnet, daß** eine Bewegungsbahn der Aufnahmeeinrichtung (11) durch die Falteinrichtung (7) hindurch verläuft.

2. Vorrichtung nach Anspruch 1, **dadurch gekennzeichnet, daß** die Aufnahmeeinrichtung (11) zumindest zwei opponierend zueinander angeordnete Halteeinheiten (3,4) aufweist, wobei die Halteeinheiten (3,4) den Artikel (1) und den Packstoff (2) zwischen sich aufnehmen.

3. Vorrichtung nach Anspruch 2, **dadurch gekennzeichnet, daß** die Halteeinheiten (3,4) um zueinander parallel angeordnete Drehachsen drehbar gelagert sind.

4. Vorrichtung nach Anspruch 2 oder 3, **dadurch gekennzeichnet, daß** die Halteeinheit (3,4) einen Stempel (3a,4a) und einen Haltearm (3b,4b) aufweist.

5. Vorrichtung nach Anspruch 4, **dadurch gekennzeichnet, daß** der Haltearm (3b,4b) einen ersten und einen zweiten Armabschnitt aufweist, wobei der erste Armabschnitt am Umfang des Drehkopfes (5) angeordnet und mit dem Stempel (3a,4a) verbunden ist, und der zweite Armabschnitt an dem Drehkopf (5) drehgelagert ist und den ersten Armabschnitt mit dem Drehkopf (5) verbindet.

6. Vorrichtung nach Aspruch 5, **dadurch gekennzeichnet, daß** der erste Armabschnitt des Haltearmes (3b,4b) mit einem vorbestimmten Radius gebogen ist und der zweite Armabschnitt des Haltearmes (3b,4b) eine entweder gerade oder eine gebogene Form aufweist.

7. Vorrichtung nach zumindest einem der Ansprüche 2 bis 6, **dadurch gekennzeichnet, daß** die Falteinrichtung (7) zwischen den Halteeinheiten (3,4) der Aufnahmeeinrichtung (11) bewegbar angeordnet ist.

8. Vorrichtung nach Anspruch 1 oder 7, **dadurch gekennzeichnet, daß** die Falteinrichtung (7) aus einem Schwenkarm besteht, der an einer Seite an dem Drehkopf (5) schwenkbar gelagert ist und an einer gegenüberliegenden Seite einen Faltschacht (7a) mit einem Durchgang aufweist.

9. Vorrichtung nach Anspruch 8, **dadurch gekennzeichnet, daß** der Faltschacht (7a) eine Form für Bunchfaltung (8) oder Brieffaltung (9) oder Säckchenfaltung (10) aufweist.

10. Vorrichtung nach Anspruch 8 oder 9, **dadurch gekennzeichnet, daß** in dem Faltschacht (7a) der erste Armabschnitt des Haltearmes (3b,4b) einer der Halteeinheiten (3,4) angeordnet ist.

11. Vorrichtung nach zumindest einem der Ansprüche 8 bis 10, **dadurch gekennzeichnet, daß** der Radius des ersten Armabschnittes des Haltearmes (3b,4b) einen Abstand zwischen einem Mittelpunkt des Durchganges des Faltschachtes (7a) und einem Mittelpunkt eines Lagerpunktes der Falteinrichtung (7) an dem Drehkopf (5) entspricht.

12. Vorrichtung nach zumindest einem der Ansprüche 1 bis 11, **dadurch gekennzeichnet, daß** die relative Bewegung der Aufnahmeeinrichtung (11) und der Faltteinrichtung (7) zueinander kontinuierlich ist während einer Drehbewegung des Drehkopfes (5) um eine Drehhauptachse.

13. Vorrichtung nach zumindest einem der Ansprüche 1 bis 12, **dadurch gekennzeichnet, daß** die relative Bewegung der Aufnahmeeinrichtung (11) und der Falteinrichtung (7) zueinander während eines Umlaufs der Drehkopfes (5) um zumindest einen Winkel von 270° erfolgt.

14. Vorrichtung nach Anspruch 13, **dadurch gekennzeichnet, daß** der Winkel einer Zeitperiode entspricht, in der zumindest drei Arbeitsschritte durchführbar sind.

15. Vorrichtung nach zumindest einem der Ansprüche 1 bis 14, **dadurch gekennzeichnet, daß** der Drehkopf (5) aus einer ersten und einer zweiten gegenüberliegend angeordneten Antriebseinheit (5a,5b) besteht, die durch einen Mittelabschnitt (5c) miteinander verbunden sind.

16. Vorrichtung nach Anspruch 15, **dadurch gekennzeichnet, daß** die Aufnahmeeinrichtungen (11) an der ersten Antriebseinheit (5a) angeordnet sind.

17. Vorrichtung nach Anspruch 15 oder 16, **dadurch gekennzeichnet, daß** die Falteinrichtungen (7) an der zweiten Antriebseinheit (5b) angeordnet sind.

18. Vorrichtung nach zumindest einem der Ansprüche 1 bis 17, **dadurch gekennzeichnet, daß** jeweils eine Falteinrichtung (7) einer Aufnahmeeinrichtung (11) gegenüberliegend angeordnet ist.

19. Verfahren zur Verpackung kleinstückiger Artikel (1), insbesondere von Schokoladenstücken, mit den Verfahrensschritten:
- Aufnehmen des Artikels (1) zusammen mit einem Packstoff (2) durch eine Aufnahmeeinrichtung (11),
- Anbringen des Packstoffes (2) an dem Artikel (1) durch eine relative Bewegung zwischen einer Falteinrichtung (7) und der Aufnahmeeinrichtung (11) zueinander, und
- Abgeben des mit Packstoff (2) verpackten Artikels (1) an einer Abführeinrichtung, **dadurch gekennzeichnet, daß** der Artikel (1) mit dem Packstoff (2) durch die Falteinrichtung (7) hindurch bewegt wird.

20. Verfahren nach Anspruch 19, **dadurch gekennzeichnet, daß** die relative Bewegung während einer kontinuierlichen Drehung der Falteinrichtung (7) und der Aufnahmeeinrichtung (11) um eine Drehhauptachse durchgeführt wird.

21. Verfahren nach Anspruch 20, **dadurch gekennzeichnet, daß** das Anbringen des Packstoffes (2) an dem Artikel (1) während der Drehung der Falteinrichtung (7) und der Aufnahmeeinrichtung (11) um zumindest 270° um die Drehhautpachse durchgeführt wird.

## Claims

1. Device for packing small-size articles (1), particularly pieces of chocolate, with a rotary head (5) for taking over the articles (1) from a feed device (6) and for transferring the articles (1) to a discharge device, wherein the rotary head (5) comprises a plurality of receiving devices (11) and folding devices (7) arranged in succession in circumferential direction of the rotary head (5), and the receiving device (11), together with the article (1) and a wrapper (2) arranged at the article (1), and the folding device (7) are movable relative to one another, **characterised in that** a movement path of the receiving device (11) runs through the folding device (7).

2. Device according to claim 1, **characterised in that** the receiving device (11) comprises at least two holder units (3, 4) arranged opposite one another, wherein the holding units (3, 4) receive the article (1) and the wrapper (2) therebetween.

3. Device according to claim 2, **characterised in that** the holder units (3, 4) are mounted to be rotatable about axes of rotation arranged parallel to one another.

4. Device according to claim 2 or 3, **characterised in that** the holder unit (3, 4) comprises a plunger (3a, 4a) and a holding arm (3b, 4b).

5. Device according to claim 4, **characterised in that** the holding arm (3b, 4b) has a first and a second arm section, wherein the first arm section is arranged at the circumference of the rotary head (5) and connected with the plunger (3a, 4a) and the second arm section is rotatably mounted at the rotary head (5) and connects the first arm section with the rotary head (5).

6. Device according to claim 5, **characterised in that** the first arm section of the holding arm (3b, 4b) is curved with a predetermined radius and the second arm section of the holding arm (3b, 4b) has either a straight or a curved form.

7. Device according to at least one of claims 2 to 6, **characterised in that** the folding device (7) is movably arranged between the holder units (3, 4) of the receiving device (11).

8. Device according to claim 1 or 7, **characterised in that** the folding device (7) consists of a pivot arm which is pivotably mounted at one side to the rotary head (5) and has at an opposite side a folding shaft (7a) with a passage.

9. Device according to claim 8, **characterised in that** the folding shaft (7a) has a form for bunch folding (8) or letter folding (9) or bag folding (10).

10. Device according to claim 8 or 9, **characterised in that** one of the holder units (3, 4) is arranged in the folding shaft (7a) of the first arm section of the holding arm (3b, 4b).

11. Device according to at least one of claims 8 to 10, **characterised in that** the radius of the first arm section of the holding arm (3b, 4b) corresponds with a spacing between a centre point of the passage of the folding shaft (7a) and a centre point of a bearing point of the folding device (7) at the rotary head (5).

12. Device according to at least one of claims 1 to 11, **characterised in that** the relative movement of the receiving device (11) and the holding device (7) is continuous during a rotary movement of the rotary head (5) about a main axis of rotation.

13. Device according to at least one of claims 1 to 12, **characterised in that** the relative movement of the receiving device (11) and the folding device (7) takes place through at least an angle of 270° during one revolution of the rotary head (5).

14. Device according to claim 13, **characterised in that** the angle corresponds with a time period in which at least three working steps can be performed.

15. Device according to at least one of claims 1 to 14, **characterised in that** the rotary head (5) consists of first and second drive units (5a, 5b) which are arranged opposite one another and are connected together by a centre section (5c).

16. Device according to claim 15, **characterised in that** the receiving devices (11) are arranged at the first drive unit (5a).

17. Device according to claim 15 or 16, **characterised in that** the folding devices (7) are arranged at the second drive unit (5b).

18. Device according to at least one of claims 1 to 17, **characterised in that** each folding device (7) is arranged opposite a receiving device (11).

19. Method of packing small-size articles (1), particularly pieces of chocolate, comprising the method steps:
- receiving the article (1) together with a wrapper (2) by a receiving device (11),
- applying the wrapper (2) to the article (1) by a relative movement between a folding device (7) and the receiving device (11) and
- delivering the article (1) packaged by the wrapper (2) to a discharge device, **characterised in that** the article (1) together with the wrapper (2) is moved through the folding device (7).

20. Method according to claim 19, **characterised in that** the relative movement is carried out about a main axis of rotation during a continuous rotation of the folding device (7) and the receiving device (11).

21. Method according to claim 20, **characterised in that** the application of the wrapper (2) to the article (1) during the rotation of the folding device (7) and the receiving device (11) is carried out about the main axis of rotation through at least 270°.

## Revendications

1. Dispositif d'emballage d'articles (1) de petite taille, en particulier de morceaux de chocolat, comprenant une tête pivotante (5) pour la réception des articles (1) provenant d'un dispositif d'amenée (6) et pour le transfert des articles (1) vers un dispositif d'évacuation, dans lequel la tête pivotante (5) présente une pluralité de dispositifs de réception (11) et de dispositifs de pliage (7) disposés successivement sur la circonférence de la tête pivotante (5), le dispositif de réception (11), avec l'article (1) et un matériau d'emballage (2) disposé sur l'article (1), et le dispositif de pliage (7) étant mobiles l'un par rapport à l'autre, **caractérisé en ce qu'**une trajectoire du dispositif de réception (11) traverse le dispositif de pliage (7).

2. Dispositif selon la revendication 1, **caractérisé en ce que** le dispositif de réception (11) présente au moins deux éléments de retenue (3, 4) disposés en vis-à-vis, les éléments de retenue (3, 4) prenant entre eux l'article (1) et le matériau d'emballage (2).

3. Dispositif selon la revendication 2, **caractérisé en ce que** les éléments de retenue (3, 4) sont disposés de manière à pouvoir tourner autour d'axes de rotation parallèles l'un à l'autre.

4. Dispositif selon la revendication 2 ou 3, **caractérisé en ce que** l'élément de retenue (3 4) présente un piston (3a, 4a) et un bras de retenue (3b, 4b).

5. Dispositif selon la revendication 4, **caractérisé en ce que** le bras de retenue (3b, 4b) présente une première et une deuxième section de bras, la première section de bras étant disposée sur la circonférence de la tête pivotante (5) et reliée au piston (3a, 4a) et la deuxième section de bras étant disposée sur la tête pivotante (5) de manière à pouvoir tourner et reliant la première section de bras à la tête pivotante (5).

6. Dispositif selon la revendication 5, **caractérisé en ce que** la première section de bras du bras de retenue (3b, 4b) est courbée selon un rayon prédéterminé et **en ce que** la deuxième section de bras du bras de retenue (3b, 4b) a une forme droite ou courbée.

7. Dispositif selon au moins l'une quelconque des revendications 2 à 6, **caractérisé en ce que** le dispositif de pliage (7) est disposé de manière mobile entre les éléments de retenue (3, 4) du dispositif de réception (11).

8. Dispositif selon la revendication 1 ou 7, **caractérisé en ce que** le dispositif de pliage (7) est composé d'un bras pivotant qui est disposé sur un côté de la tête pivotante (5) de manière à pouvoir pivoter et qui présente, sur un côté opposé, une gaine de pliage (7a) comprenant un passage.

9. Dispositif selon la revendication 8, **caractérisé en ce que** la gaine de pliage (7a) a une forme pour le pliage de paquets (8) ou le pliage d'enveloppes (9) ou le pliage de sachets (10).

10. Dispositif selon la revendication 8 ou 9, **caractérisé en ce que** la première section de bras du bras de retenue (3b, 4b) de l'un des éléments de retenue (3, 4) est disposée dans la gaine de pliage (7a).

11. Dispositif selon au moins l'une quelconque des revendications 8 à 10, **caractérisé en ce que** le rayon de la première section de bras du bras de retenue (3b, 4b) correspond à une distance entre un centre du passage de la gaine de pliage (7a) et un centre d'un point d'attache du dispositif de pliage (7) sur la tête pivotante (5).

12. Dispositif selon au moins l'une quelconque des revendications 1 à 11, **caractérisé en ce que** le mouvement relatif du dispositif de réception (11) et du dispositif de pliage (7) l'un par rapport à l'autre est continu pendant un mouvement de rotation de la tête pivotante (5) autour d'un axe de rotation principal.

13. Dispositif selon au moins l'une quelconque des revendications 1 à 12, **caractérisé en ce que** le mouvement relatif du dispositif de réception (11) et du dispositif de pliage (7) l'un par rapport à l'autre pendant une rotation de la tête pivotante (5) s'effectue à un angle d'au moins 270°.

14. Dispositif selon la revendication 13, **caractérisé en ce que** l'angle correspond à un intervalle de temps permettant de réaliser au moins trois étapes de travail.

15. Dispositif selon au moins l'une quelconque des revendications 1 à 14, **caractérisé en ce que** la tête pivotante (5) est composée d'un premier élément d'entraînement et d'un deuxième élément d'entraînement (5a, 5b) disposés en vis-à-vis, qui sont reliés entre eux par l'intermédiaire d'une section centrale (5c).

16. Dispositif selon la revendication 15, **caractérisé en ce que** les dispositifs de réception (11) sont disposés sur le premier élément d'entraînement (5a).

17. Dispositif selon la revendication 15 ou 16, **caractérisé en ce que** les dispositifs de pliage (7) sont disposés sur le deuxième élément d'entraînement (5b).

18. Dispositif selon au moins l'une quelconque des revendications 1 à 17, **caractérisé en ce qu'**un dispositif de pliage (7) est à chaque fois disposé à l'opposé du dispositif de réception (11).

19. Procédé d'emballage d'articles (1) de petite taille, en particulier de morceaux de chocolat, comprenant les étapes de procédé suivantes :
- réception de l'article (1) conjointement avec un matériau d'emballage (2) par un dispositif de réception (11),
- placement du matériau d'emballage (2) sur l'article (1) par un mouvement relatif d'un dispositif de pliage (7) et du dispositif de réception (11) l'un par rapport à l'autre, et
- distribution de l'article (1) emballé avec le matériau d'emballage (2) à un dispositif d'évacuation, **caractérisé en ce que** l'article (1) avec le matériau d'emballage (2) est déplacé à travers le dispositif de pliage (7).

20. Procédé selon la revendication 19, **caractérisé en ce que** le mouvement relatif s'effectue pendant une rotation continue du dispositif de pliage (7) et du dispositif de réception (11) autour d'un axe de rotation principal.

21. Procédé selon la revendication 20, **caractérisé en ce que** le placement du matériau d'emballage (2) sur l'article (1) s'effectue pendant la rotation du dispositif de pliage (7) et du dispositif de réception (11) à au moins 270° autour de l'axe de rotation principal.
